# EUROPÄISCHE PATENTSCHRIFT

(11) **EP 1 162 066 B1**
(45) Veröffentlichungstag und Bekanntmachung des Hinweises auf die Patenterteilung: **09.11.2005**
(21) Anmeldenummer: 01108548.7
(22) Anmeldetag: 05.04.2001
(51) Int. Cl.: B41F 17/00

(54) **Tampondruck-Farbbecher**
Inking cup for pad printing
Réservoir d'encre pour une machine d'impression au tampon

(30) Priorität: 09.06.2000 DE 10028551
(43) Veröffentlichungstag der Anmeldung: 12.12.2001
(73) Patentinhaber: ITW Morlock GmbH, 72270 Baiersbronn (DE)
(72) Erfinder: Reinholdt, Holger, 72250 Freudenstadt (DE)
(74) Vertreter: Vetter, Ewald Otto

(56) Entgegenhaltungen:
- EP-A- 0 945 266

## Beschreibung

Die Erfindung betrifft einen Tampondruck-Farbbecher gemäß dem Oberbegriff von Anspruch 1.

Ein Tampondruck-Farbbecher dieser Art ist aus der EP 0 347 762 B1 bekannt. In einer Tampondruckmaschine sitzt der Farbbecher auf einem Klischee, in welchem Vertiefungen in Form eines zu übertragenden Druckbildes gebildet sind. Die Farbe dringt aus dem Farbbecher in die Vertiefungen ein. Das Klischee ist unter dem Farbbecher verschiebbar, so daß die Vertiefungen, welche das zu übertragende Bild bilden, einmal unter den Farbbecher und ein andersmal unter einem Tampon (Druckstempel) zu liegen kommen. Der Tampon wird auf die mit Farbe gefüllten Vertiefungen abgesenkt, nimmt daraus die Farbe und damit das Druckbild auf, und überträgt dieses Druckbild anschließend, wenn das Klischee wieder aus dem Bereich des Tampons wegbewegt wurde, auf ein zu bedruckendes Objekt. Eine Tampondruckmaschine ist beispielsweise aus dem EP 0 315 769 B1 (US 4 905 594) bekannt.

Weiterer Stand der Technik ergibt sich aus den DE 196 44 366 A1, DE 195 02 802 A1, DE 42 10 521 A1, DE 40 15 684 A1, EP 0 945 266 A1, WO 99 07 556 A1, WO 93 04 862 A1.

Klischees bestehen beispielsweise aus Metall oder aus Kunststoff.

Je nach dem Material aus welchem die Oberfläche des Klischees besteht, ist eine harte oder weiche Rakelkante des Farbbechers von Vorteil. Die Rakelkante kann durch die Becherwand selbst gebildet sein oder durch einen an der Becherwand befestigten Rakelring. Die Rakelkante kann aus Metall oder Kunststoff oder Keramik oder einem anderen Material bestehen.

In Abhängigkeit von der Art des Materials der Klischeeoberfläche und der Rakelkante kann die Rakelkante mehr oder weniger stark gegen die Klischeeoberfläche gedrückt werden, um ein Entweichen von Farbe aus dem Farbbecher zwischen der Rakelkante und der Klischeeoberfläche zu verhindern. Je höher die Druckgeschwindigkeiten (Bildbübertragung von Klischee auf ein zu bedruckendes Objekt) sind, desto schneller muß der Farbbecher über das Klischee bewegt werden. Höhere Bewegungsgeschwindigkeiten haben jedoch höhere Staudrücke auf der Rakelinnenseite zur Folge und es besteht die Gefahr, daß Farbe zwischen Klischeeoberfläche und Rakelkante ausdringt oder die Rakelkante auf der Farbe des Klischees aufschwimmt (Aquaplaning). Dies bedeutet, daß je nach Art der Materialien der Rakelkante und der Klischeeoberfläche und je nach Druckgeschwindigkeit höhere Anpressdrücke der Rakelkante auf der Klischeeoberfläche erforderlich sind, um einerseits unnötig große Reibungskräfte zu vermeiden und andererseits ein sauberes Abrakeln von Farbe auf der Klischeeoberfläche sicher zu stellen.

Durch die Erfindung soll die Aufgabe gelöst werden, auf einfache Weise optimale Betriebsbedingungen zu erzielen. Einerseits sollen hohe Reibungswiderstände und Materialabnutzungen an der Rakelkante und auf der Klischeeoberfläche vermieden werden. Andererseits sollen hohe Druckgeschwindigkeiten bzw. Bewegungsgeschwindigkeiten des Klischees relativ zu dem Farbbecher ermöglicht werden unter Beibehaltung einer guten Rakelwirkung der Rakelkante auf der Klischeeoberfläche.

Diese Aufgabe wird gemäß der Erfindung durch die kennzeichnenden Merkmale von Anspruch 1 gelöst.

Demgemäß betrifft die Erfindung einen Tampondruck-Farbbecher, enthaltend einen unten offenen Becherkörper, der am unteren Ende seiner Becherwand mit einer Rakelkante versehen ist zum Abrakeln von Farbe auf einem Klischee, und mindestens einen Magneten, der im unteren Bereich des Becherkörpers positioniert ist, um den Becherkörper magnetisch gegen das Klischee zu ziehen, dadurch gekennzeichnet, daß der mindestens eine Magnet relativ zur Rakelkantenebene, in welches sich die Rakelkante erstreckt, auf verschiedenen Höhenabständen positionierbar ausgebildet ist, wobei die in der Rakelkantenebene wirksame Magnetkraft je nach Höhenabstand unterschiedlich ist.

Die Erfindung hat insbesondere folgende Vorteile:

Durch die Erfindung kann auf einfache Weise die Magnetkraft eingestellt werden, mit welcher die Rakelkante gegen die Klischeeoberfläche gezogen wird. Damit kann auf einfache Weise die Anpresskraft der Rakelkante an die Klischeeoberfläche angepasst werden an verschiedene Arten von Materialien, welche in der Praxis für die Rakelkante und/oder für die Klischeeoberfläche verwendet werden. Ferner kann dadurch der Anpressdruck an die Kliescheeoberfläche verschiedenen Viskositäten der Farbe angepasst werden, die sich im Farbbecher befindet und von ihm auf das Klischee aufgebracht wird. Damit kann der gleiche Farbbecher für verschiedene Arten von Klischees verwendet werden. Es ist nicht mehr erforderliche, für verschiedene Arten von Klischees verschiedene Arten von Farbbechern zu verwenden. Vorzugsweise ist auch die Rakelkante ein Austauschelement, so daß alternativ verschiedene Rakelkanten an der Becherwand befestigt werden können in Anpassung an verschiedene Arten von Klischees und in Anpassung an verschiedene Arten von Farbe bzw. von Farbviskositäten.

Die Erfindung wird im folgenden mit Bezug auf die Zeichnungen anhand einer bevorzugten Ausführungsform als Beispiel beschrieben. In den Zeichnungen zeigen
- Fig. 1: einen Vertikalschnitt durch einen Tampondruck-Farbbecher längs der Ebene I-I von Fig. 2,
- Fig. 2: eine Unteransicht des Tampondruck-Farbbechers von Fig. 1.

Der in den Zeichnungen dargestellte Tampondruck-Farbbecher nach der Erfindung hat eine, im Horizontalquerschnitt gesehen, vorzugsweise im wesentlichen zylindrische Becherwand 2, die auf ihrer Innenseite im unteren Bereich einen radial nach innen ragenden ringförmigen Vorsprung 4 (Absatz) aufweist, auf welchem eine ringförmige Außenumfangsrippe 6 eines Magnethalteringes 8 aufliegt. In den Magnethaltering ist eine Vielzahl von Dauermagneten 10 integriert, vorzugsweise mit einem aushärtbaren Klebstoff 12 eingeklebt. Anstelle eines sich über 360° erstreckenden ringförmigen Vorsprunges 4 und/oder einer ringförmigen Außenumfangsrippe 6 können je Vorsprünge oder Rippen vorgesehen werden, welche sich nur über einen kurzen Teil des Umfanges erstrecken.

Die Außenumfangsrippe 6 befindet sich ungefähr auf halber Höhe des Magnethalteringes 8. Der Höhenabstand 14 der Dauermagnete 10 von der Oberseite 16 des Magnethalteringes 8 ist größer als ihr Abstand 18 von der Unterseite 20 des Magnethalteringes 8. Dadurch haben die Dauermagnete 10 von der Rakelkantenebene, in welcher sich eine Rakelkante 22 erstreckt, bei der in Fig. 1 gezeigten Ausführungsform einen kleineren Höhenabstand 24, wenn die Oberseite 16 des Magnethalteringes 8 nach oben zeigt als in einer umgedrehten Position des Magnethalteringes 8, in welcher seine Oberseite 18 nach unten zeigt, und seine Unterseite 20 nach oben zeigt, was einen größeren Höhenabstand 26 der Dauermagnete 10 von der Rakelkantenebene der Rakelkante 22 ergibt.

Dadurch haben die Dauermagnete 10 in der Rakelkantenebene der Rakelkante 22 in der in Fig. 1 gezeigten aufrechten Stellung des Magnethalteringes 8 eine größere Magnetkraft als in der nicht gezeigten, umgedrehten, d. h. auf den Kopf gestellten Lage des Magnethalteringes 8. Im einen Fall wird die Rakelkante 22 stärker (Fig. 1) und im anderen Falle schwächer gegen die Oberfläche eines Klischees 27 angezogen von einem magnetisierbaren Körper, insbesondere Eisen, welcher durch das Klischee selbst gebildet sein kann oder ein zusätzlich zum Klischee, vorzugsweise unterhalb von diesem, angeordnetes Teil.

Die Höhenabstände und die Höhenlage der Außenumfangsrippe 6 relativ zur Oberseite 16 und Unterseite 20 des Magnethalteringes 8 bestimmen die Magnetkraft in der in Fig. 1 gezeigten aufrechten Lage und in der nicht gezeigten auf den Kopf gestellten Lage des Magnethalteringes 8.

Durch Distanzringe zwischen dem ringförmigen inneren Vorsprung 4 der Becherwand 2 und der Außenumfangsrippe 6 kann der Abstand der Dauermagnete 10 von der Rakelkante 22 ebenfalls eingestellt werden und damit auch deren Magnetkraft in der Rakelkantenebene.

Der Farbbecher ist unten vollständig offen, so daß in ihm enthaltene Farbe ungehindert durch den Magnethaltering 8 nach unten fließen kann auf ein Klischee 27. Der Farbbecher hat ein offenes oberes Ende 28, welches durch einen auf die Becherwand 2 aufgeklipsten Deckel 30 verschließbar ist und zum Nachfüllen von Farbe in den Farbbecher geöffnet werden kann.

Die Rakelkante 22 kann durch das untere Ende der Becherwand 2 gebildet sein. Gemäß der gezeigten bevorzugten Ausführungsform ist die Rakelkante 22 durch einen Rakelring 32 gebildet, der in eine Ringnut 34 in der unteren Stirnseite 36 der Becherwand 32 austauschbar eingesetzt und beispielsweise durch eine Dichtung 38 abgedichtet ist.

In Bohrungen 40 der unteren Stirnseite 36 sind Metallstifte 42 aus magnetisierbarem Material eingesetzt, vorzugsweise aus Eisen, welche von den Dauermagneten 10 magnetisch angezogen werden. Dadurch wird der Magnethaltering 8 bzw. dessen Außenumfangsrippe 6 axial nach unten gegen den ringförmigen Vorsprung 4 der Becherwand 2 magnetisch angezogen und dadurch auch dann an dem ringförmigen Vorsprung 4 festgehalten, sowohl in Becher-Axialrichtung als auch in Umfangsrichtung, wenn der Farbbecher auf den Kopf gestellt wird. Anstelle von Dauermagneten 10 könnten auch Elektromagneten verwendet werden, was jedoch bisher nicht üblich ist.

Zwischen der Becherwand 2 und dem Magnethaltering 8 sind eine Vielzahl von in Umfangsrichtung verteilt angeordneten Überströmkanäle 44 gebildet, die sich von der Unterseite 20 zur Oberseite 16 des Magnethalteringes 8 erstrecken, so daß von der Innenseite der Rakelkante 22 Farbe durch die Überströmkanäle 44 von der Unterseite 20 zur Oberseite 16 strömen kann durch den Staudruck der Farbe beim Rakelvorgang. Die Überströmkanäle 44 sind bei der in den Zeichnungen gezeigten Ausführungsform durch axial verlaufende Nuten in der Innenseite der Becherwand 2 gebildet, welchen der Magnethaltering 8 gegenüberliegt. Gemäß anderer Ausführungsform könnten derartige Nuten stattdessen oder zusätzlich im Magnethaltering 8 gebildet sein.

Die Becherwand 2 hat im Horizontalquerschnitt gesehen vorzugsweise einen zylindrischen Querschnitt, kann jedoch gemäß anderen Ausführungsformen eine andere Querschnittsform haben. Die Becherwand 2 besteht vorzugsweise aus einem nicht magnetischen Material, z. B. Aluminium oder Kunststoff.

## Patentansprüche

1. Tampondruck-Farbbecher, enthaltend einen unten offenen Becherkörper, der am unteren Ende seiner Becherwand (2) mit einer Rakelkante (22) versehen ist zum Abrakeln von Farbe auf einem Klischee, und mindestens einen Magneten (10), der im unteren Bereich des Becherkörpers innerhalb des Becherkörpers positioniert ist, um den Becherkörper magnetisch gegen das Klischee zu ziehen,
**dadurch gekennzeichnet,**
**daß** der mindestens eine Magnet (10) an einem Magnethaltering (8) befestigt ist, daß der Becherkörper oben (28) offen ist oder geöffnet werden kann und daß der Magnethaltering (8) von oben in den Becherkörper einsetzbar ist und auf einem inneren Vorsprung (4) der Becherwand (2) des Becherkörpers auflegbar ist, daß der mindestens eine Magnet (10) relativ zur Rakelkantenebene, in welcher sich die Rakelkante (22) erstreckt, auf verschiedenen Höhenabständen positionierbar ist, wobei die in der Rakelkantenebene wirksame Magnetkraft je nach Höhenabstand unterschiedlich ist.

2. Tampondruck-Farbbecher nach Anspruch 1,
**dadurch gekennzeichnet,**
**daß** der Magnethaltering (8) eine Oberseite (16) und eine Unterseite (20) hat und alternativ mit seiner Oberseite (16) nach oben gerichtet oder umgedreht mit seiner Oberseite (16) nach unten gerichtet an der Becherwand (2) positionierbar ist, und daß der mindestens eine Magnet (10) in der einen Positionierung einen anderen Höhenabstand von der Rakelkantenebene hat als in der umgedrehten anderen Positionierung.

3. Tampondruck-Farbbecher nach Anspruch 1 oder 2,
**dadurch gekennzeichnet,**
**daß** Distanzringe zwischen den inneren Vorsprung (4) und den Magnethaltering (8) einlegbar sind zur Einstellung des Abstandes des mindestens einen Magneten (10) von der Rakelkante (22).

4. Tampondruck-Farbbecher nach einem der vorhergehenden Ansprüche,
**dadurch gekennzeichnet**
**daß** der mindestens eine Magnet (10) ein Dauermagnet ist.

5. Tampondruck-Farbbecher nach einem der vorhergehenden Ansprüche,
**dadurch gekennzeichnet,**
**daß** die Becherwand (2) aus einem nicht-magnetisierbaren Material besteht.

6. Tampondruck-Farbbecher nach Anspruch 5,
**dadurch gekennzeichnet,**
**daß** an der Becherwand (2) mindestens ein magnetisierbares, den mindestens einen Magneten (10) magnetisch anziehendes Element (42) befestigt ist, welches den mindestens einen Magneten (10) relativ zur Becherwand (2) in seiner auf Höhenabstand angeordneten Position auch dann hält, wenn der Farbbecher auf den Kopf gestellt wird.

7. Tampondruck-Farbbecher nach einem der vorhergehenden Ansprüche,
**dadurch gekennzeichnet,**
**daß** Überströmkanäle (44) zwischen der Becherwand (2) und dem auf der Innenseite der Becherwand angeordneten Magnethaltering (8) gebildet sind, die sich von der Unterseite (20) zur Oberseite (16) des Magnethalteringes (8) erstrecken, so daß von der Innenseite der Rakelkante (22) Farbe durch die Überströmkanäle (44) von der Unterseite (20) zur Oberseite (16) des Magnethalteringes (8) strömen kann durch den Staudruck in der Farbe beim Rakelvorgang.

8. Tampondruck-Farbbecher nach einem der vorhergehenden Ansprüche,
**dadurch gekennzeichnet,**
**daß** die Rakelkante (22) ein an der Becherwand (2) austauschbar befestigbares Teil ist.

## Claims

1. Pad printing ink reservoir, containing an open-bottomed reservoir body which is provided with a doctor edge (22) at the lower end of its reservoir wall (2) for removing ink on a printing plate by doctor, and at least one magnet (10) which is positioned in the lower region of the reservoir body within the reservoir body for pulling the reservoir body magnetically towards the printing plate, **characterised in that** the at least one magnet (10) is attached to a magnet holding ring (8), **in that** the reservoir body is open or can be opened at the top (28) and **in that** the magnet holding ring (8) can be inserted in the reservoir body from above and laid on an inner projection (4) of the reservoir wall (2) of the reservoir body, **in that** the at least one magnet (10) can be positioned at different heights relative to the plane of the doctor edge in which the doctor edge (22) extends, wherein the magnetic force operating in the plane of the doctor edge varies according to the height.

2. Pad printing ink reservoir according to claim 1, **characterised in that** the magnet holding ring (8) has an upper side (16) and a lower side (20) and can be positioned on the reservoir wall (2) alternately with its upper side (16) facing upwards or, turned over, with its upper side (16) facing downwards, and **in that** the at least one magnet (10) has a different height from the plane of the doctor edge in one position than in the other, inverted position.

3. Pad printing ink reservoir according to claim 1 or 2, **characterised in that** distance rings can be inserted between the inner projection (4) and the magnet holding ring (8) for adjusting the distance from the at least one magnet (10) to the doctor edge (22).

4. Pad printing ink reservoir according to any of the preceding claims, **characterised in that** the at least one magnet (10) is a permanent magnet.

5. Pad printing ink reservoir according to any of the preceding claims, **characterised in that** the reservoir wall (2) is made of a non-magnetisable material.

6. Pad printing ink reservoir according to claim 5, **characterised in that** attached to the reservoir wall (2) is at least one magnetisable element (42) which magnetically attracts the at least one magnet (10) and which holds the at least one magnet (10) in its position arranged at a height relative to the reservoir wall (2) even when the ink reservoir is turned upside down.

7. Pad printing ink reservoir according to any of the preceding claims, **characterised in that** between the reservoir wall (2) and the magnet holding ring (8) arranged on the inside of the reservoir wall are formed overflow channels (44) which extend from the lower side (20) to the upper side (16) of the magnet holding ring (8), so that from the inner side of the doctor edge (22) ink can flow through the overflow channels (44) from the lower side (20) to the upper side (16) of the magnet holding ring (8) due to the back-pressure in the ink during the doctor process.

8. Pad printing ink reservoir according to any of the preceding claims, **characterised in that** the doctor edge (22) is a part that can be attached exchangeably to the reservoir wall (2).

## Revendications

1. Réservoir d'encre pour une machine d'impression au tampon comprenant un corps de réservoir inférieur ouvert qui est muni d'un bord racleur (22) à l'extrémité inférieure de sa paroi de réservoir (2) pour racler l'encre sur un cliché, et au moins un aimant (10) qui est positionné dans la zone inférieure du corps de réservoir à l'intérieur du corps de réservoir pour tirer magnétiquement le corps de réservoir contre le cliché,
**caractérisé en ce que**
le au moins un aimant (10) est fixé à une bague de support d'aimant (8), le corps de réservoir (28) est ouvert ou peut être en haut et la bague de support d'aimant (8) peut être insérée par le haut dans le corps de réservoir et peut être posé sur un épaulement intérieur (4) de la paroi de réservoir (2) du corps de réservoir, le au moins un aimant (10) peut être positionné à différentes distances en hauteur par rapport au plan du bord racleur dans lequel s'étend le bord racleur (22), la force magnétique exercée dans le plan du bord racleur variant en fonction de la distance en hauteur.

2. Réservoir d'encre pour une machine d'impression au tampon selon la revendication 1,
**caractérisé en ce que**
la bague de support d'aimant (8) comprend une face supérieure (16) et une face inférieure (20) et peut être positionnée sur la paroi de réservoir (2) alternativement avec sa face supérieure (16) dirigée vers le haut ou, inversement, avec sa face supérieure (16) dirigée vers le bas, et le au moins un aimant (10) présente une distance en hauteur par rapport au plan du bord racleur différente dans une position et dans l'autre position inversée.

3. Réservoir d'encre pour une machine d'impression au tampon selon la revendication 1 ou 2,
**caractérisé en ce que**
des bagues d'écartement peuvent être insérées entre l'épaulement intérieur (4) et la bague de support d'aimant (8) pour le réglage de la distance entre le au moins un aimant (10) et le bord racleur (22).

4. Réservoir d'encre pour une machine d'impression au tampon selon l'une quelconque des revendications précédentes,
**caractérisé en ce que**
le au moins un aimant (10) est un aimant permanent.

5. Réservoir d'encre pour une machine d'impression au tampon selon l'une quelconque des revendications précédentes,
**caractérisé en ce que**
la paroi de réservoir (2) est constituée d'un matériau non magnétisable.

6. Réservoir d'encre pour une machine d'impression au tampon selon la revendication 5,
**caractérisé en ce que**
au moins un élément magnétisable (42) attirant magnétiquement le au moins un aimant (10) est fixé à la paroi de réservoir (2), lequel élément maintient le au moins un aimant (10) par rapport à la paroi de réservoir (2) dans sa position placée à distance en hauteur même lorsque le réservoir d'encre est inversé.

7. Réservoir d'encre pour une machine d'impression au tampon selon l'une quelconque des revendications précédentes,
**caractérisé en ce que**
des conduits de trop-plein (44), qui s'étendent entre la face inférieure (20) et la face supérieure (16) de la bague de support d'aimant (8), sont formés entre la paroi de réservoir (2) et la bague de support d'aimant (8) placée sur le côté intérieur de la paroi de réservoir, de sorte que l'encre peut s'écouler à partir du côté intérieur du bord racleur (22) à travers les conduits de trop-plein (44) de la face inférieure (20) vers la face supérieure (16) de la bague de support d'aimant (8) du fait de la pression dynamique dans l'encre lors du processus de raclage.

8. Réservoir d'encre pour une machine d'impression au tampon selon l'une quelconque des revendications précédentes,
**caractérisé en ce que**
le bord racleur (22) est une pièce qui peut être fixée de manière remplaçable à la paroi de réservoir (2).
